# EUROPÄISCHE PATENTSCHRIFT

(11) **EP 2 367 404 B1**
(45) Veröffentlichungstag und Bekanntmachung des Hinweises auf die Patenterteilung: **25.11.2015**
(21) Anmeldenummer: 11001598.9
(22) Anmeldetag: 26.02.2011
(51) Int. Cl.: H05H 7/14, H05H 7/04

(54) **Vorrichtung zur Verringerung der Erwärmung einer Vakuumkammer**
Device for reducing the heating of a vacuum chamber
Dispositif de réduction de l'échauffement d'une chambre sous vide

(30) Priorität: 19.03.2010 DE 102010012073
(43) Veröffentlichungstag der Anmeldung: 21.09.2011
(73) Patentinhaber: Karlsruher Institut für Technologie, 76131 Karlsruhe (DE)
(72) Erfinder: Rossmanith, Robert, Dr., 75045 Walzbachtal (DE); Wollmann, Daniel, Dr., 01550 Collonges (FR); Bernhard, Axel, Dr., 76137 Karlsruhe (DE); Peiffer, Peter, 76297 Stutensee (DE)

(56) Entgegenhaltungen:
- US-A- 4 209 701
- CHANG C H ET AL: "Comparison of Predesign Parameters for Mini-Pole In-Vacuo Superconducting Undulators", IEEE TRANSACTIONS ON APPLIED SUPERCONDUCTIVITY, IEEE SERVICE CENTER, LOS ALAMITOS, CA, US, Bd. 14, Nr. 2, 1. Juni 2004 (2004-06-01), Seiten 580-584, XP011117408, ISSN: 1051-8223, DOI: 10.1109/TASC.2004.829979
- CHOUHAN S ET AL: "Optimization of the emitted spectrum of a superconductive undulator by correction coils and preparation for a storage ring test in ANKA", AIP CONFERENCE PROCEEDINGS, AMERICAN INSTITUTE OF PHYSICS, NEW YORK, US, Nr. 708, 1. Januar 2004 (2004-01-01), Seiten 179-182, XP002562051, ISSN: 0094-243X, DOI: 10.1063/1.1757763
- TANAKA ET AL: "Perspectives of synchrotron radiation sources with superconductivity", PHYSICA C, NORTH-HOLLAND PUBLISHING, AMSTERDAM, NL, Bd. 463-465, 8. September 2007 (2007-09-08), Seiten 1327-1332, XP022238452, ISSN: 0921-4534, DOI: 10.1016/J.PHYSC.2006.12.025

## Beschreibung

Die Erfindung betrifft eine Vorrichtung zur Verringerung der Erwärmung einer Vakuumkammer, die zur Aufnahme eines geladenen Teilchenstrahls, auf den ein von einem supraleitenden Magneten ausgehendes Magnetfeld auftrifft, insbesondere in einem Beschleuniger vorgesehen ist, sowie eine Vakuumkammer, die eine derartige Vorrichtung umfasst.

Moderne Beschleuniger enthalten Undulatoren oder Wiggler, die supraleitende Magnete umfassen, die zur Beaufschlagung eines geladenen Teilchenstrahls, der sich in einer Vakuumkammer in der Regel auf Helium-Temperatur befindet, dienen.

Der Teilchenstrahl erwärmt die Vakuumkammer über zahlreiche Effekte. Die üblicherweise stärkste Ursache für die Erwärmung besteht darin, dass in den Wänden der kalten, aber nicht supraleitenden Vakuumkammer Spiegelladungen induziert werden, die mit dem Teilchenstrahl wandern. Die dadurch erzeugten Ströme erwärmen aufgrund des endlichen Ohmschen Widerstands die metallische Wand der Vakuumkammer und damit indirekt sowohl den supraleitenden Magneten als auch die Vakuumkammer.

Ist der Beschleuniger so aufgebaut, dass sich zwischen dem supraleitenden Magneten und dem Teilchenstrahl keine metallische Wand befindet, werden die Spiegelladungen, die mit dem Teilchenstrahl wandern, direkt in die metallischen Oberflächen des Magneten induziert. Auch hier erwärmen die dadurch erzeugten Ströme aufgrund des endlichen Ohmschen Widerstands die Oberflächen und damit auch hier indirekt den supraleitenden Magneten und die Vakuumkammer.

Weitere Quellen für die Erwärmung der Vakuumskammer sind die Synchrotronstrahlung, die auf die kalte Vakuumkammer fällt, bzw. ein Bombardement der Vakuumkammer durch Elektronen oder Ionenwolken. Jede Erwärmung des Magneten oder des Supraleiters verringert den maximalen Strom im Supraleiter und somit das erreichbare maximale Magnetfeld. Darüber hinaus ist auch die Erwärmung des Volumens der Vakuumkammer unerwünscht.

Aus S. Khrushchev, V. Lev, N. Mezentsev, E. Miginsky, V. Repkov, V. Shkaruba, V. Syrovatin, V. Tsukanov, 3.5 Tesla 49-pole superconducting wiggler for DLS, Proceedings of RuPAC 2006, Nowosibirsk, Russland, ist es bekannt, zwischen der Vakuumkammer und dem Magneten einen Vakuumspalt zu lassen. Die Vakuumkammer kann sich zwar erwärmen, die Wärme wird wegen des Spalts aber nicht auf den Magneten übertragen, da der Magnet und die Vakuumkammer gesondert gekühlt werden. Nachteilig hieran ist, dass diese Anordnung zu einer Verkleinerung des freien Raumes, der dem Teilchenstrahl zur Verfügung steht, führt.

Aus C.S.Hwang et al, "Comparison of Predesign Parameters for Mini-Pole In-Vacuo Superconducting Undulators", IEEE Transactions on Applied Superconductivity, Vol.14, No.2, June 2004, Seiten 580-584, ist ein Undulator bekannt, der eine Schicht aus Kupfer und Nickel umfasst, die Erwärmung der supraleitenden Magneten zu verringern.

Aus der DE 27 31 458 A1 ist eine Vorrichtung bekannt, die zur Aufnahme eines Teilchenstrahls (Elektronenstrahls) vorgesehen ist, wobei sich zwischen dem Teilchenstrahl und einem supraleitenden Magneten (Linsenspulenwicklung) eine topfartig ausgebildete Abschirmvorrichtung aus supraleitendem Material befindet.

Die US 3,290,219 A, die WO 2007/122025 A1 und die DE 10 2006 027 218 A1 offenbaren weitere Vorrichtungen zur Aufnahme von geladenen Teilchenstrahlen, die von mehreren supraleitenden Magneten umgeben sind bzw. bei denen ein supraleitendes Material in eine normalleitende Spule eingebaut wird, um die Erwärmung der Spule zu verhindern, die bei der Erzeugung von Spiegelladungen entsteht.

Daher besteht die Aufgabe der vorliegenden Erfindung darin, eine Vorrichtung zur Verringerung der Erwärmung einer Vakuumkammer, die zur Aufnahme eines geladenen Teilchenstrahls in einem Beschleuniger vorgesehen ist, sowie eine Vakuumkammer,

die mit einer derartigen Vorrichtung ausgestattet ist, vorzuschlagen, die die genannten Nachteile und Einschränkungen nicht aufweisen.

Insbesondere soll eine derartige Vorrichtung bereitgestellt werden, die es ermöglicht, dass das von einem supraleitenden Magneten ausgehende Magnetfeld möglichst ungehindert auf den geladenen Teilchenstrahl, der die Vakuumkammer durchläuft, auftrifft.

Diese Aufgabe wird im Hinblick auf die Vorrichtung durch die Merkmale des Anspruchs 1 und im Hinblick auf die Vakuumkammer durch die Merkmale des Anspruchs 10 gelöst. Die Unteransprüche beschreiben vorteilhafte Ausgestaltungen der Erfindung.

Die erfindungsgemäße Vorrichtung weist eine Vielzahl von supraleitenden Streifen auf, die zwischen dem geladenen Teilchenstrahl und dem supraleitenden Magneten angeordnet sind.

In einer bevorzugten Ausgestaltung sind die supraleitenden Streifen jeweils parallel zueinander in mindestens einer Reihe angeordnet. Vorzugsweise sind die Streifen hierbei parallel zur Strahlrichtung des Teilchenstrahls angeordnet.

Sind die Streifen innerhalb einer Reihe in einem Abstand voneinander, der ihrer Breite entspricht, angeordnet, so wird dadurch die Erwärmung der Vakuumkammer durch die Spiegelströme halbiert, da sich die Hälfte der Spiegelströme in einem supraleitenden Material mit dem Widerstand Null bewegt und daher nicht zur Ohmschen Erwärmung beiträgt.

In einer besonders bevorzugten Ausgestaltung sind die supraleitenden Streifen auf mindestens zwei gesonderte Reihen, die räumlich gegeneinander versetzt sind, verteilt. Hierbei sind die supraleitenden Streifen in den mindestens zwei Reihen derart gegeneinander versetzt, dass diese, vom Teilchenstrahl aus betrachtet, eine möglichst große Fläche überdecken.

Insgesamt ist die Vielzahl der supraleitenden Streifen derart angeordnet, dass der geladene Teilchenstrahl eine möglichst homogene und möglichst geschlossene supraleitende Oberfläche "sieht", das Magnetfeld aber möglichst ungehindert durch die Vielzahl der supraleitenden Streifen hindurchgeht.

Die Dicke der supraleitenden Streifen nimmt vorzugsweise einen Wert im Bereich von 100 nm bis 1 µm an.

In einer besonderen Ausgestaltung ist die Vielzahl von supraleitenden Streifen auf einem Träger aufgebracht, der zwischen dem geladenen Teilchenstrahl und dem supraleitenden Magneten angeordnet ist. Der Träger besteht aus einem festen, metallischen oder vorzugsweise isolierenden Material. Die Dicke des Trägers beträgt vorzugsweise 10 µm bis 1000 µm.

In einer besonders bevorzugten Ausgestaltung werden auf die beiden Seiten des Trägers jeweils supraleitende Streifen derart aufgebracht, dass die Streifen auf der einen Seite in Bezug zu den Streifen auf der anderen Seite versetzt aufgebracht sind.

Die Erfindung betrifft weiterhin eine Vakuumkammer, insbesondere in einem Beschleuniger, zur Aufnahme eines geladenen Teilchenstrahls, auf den ein von einem supraleitenden Magneten ausgehendes Magnetfeld auftrifft, die mit einer erfindungsgemäßen Vorrichtung ausgestattet ist.

Der mit der erfindungsgemäßen Vorrichtung erzielte physikalische Effekt lässt sich wie folgt erklären:
Die in der Vakuumkammer induzierten Ströme erwärmen die Vakuumkammer und den Magneten wegen des endlichen Ohmschen Widerstands der Vakuumkammer. Aufgrund des so genannten *Skin*-*Effekts* bewegen sich die Ströme im Allgemeinen in einer dünnen Schicht an der dem Strahl zugewandten Seite der kalten Vakuumkammer. Der hierdurch erzeugte Widerstand und die damit verbundene Erwärmung würden unterbleiben, wenn die Vakuumkammer aus supraleitendem Material mit dem Ohmschen Widerstand Null bestünde.

Da ein Supraleiter jedoch ein Diamagnet ist, werden die magnetischen Feldlinien bei einem so genannten *Typ I Supraleiter* vollständig bzw. bei einem so genannten *Typ II Supraleiter* teilweise verdrängt, so dass eine supraleitende Vakuumkammer zwar die Erwärmung durch die Spiegelströme verhindert, gleichzeitig aber das für die Beaufschlagung des geladenen Teilchenstrahls erforderliche Magnetfeld verringern oder auslöschen würde. Eine derartige Reduktion der Feldstärke durch eine dünne supraleitende Schicht eines *Typ II Supraleiters* konnte experimentell nachgewiesen werden.

Erfindungsgemäß wird die Verringerung des Magnetfelds dadurch verhindert, dass die dem Teilchenstrahl zugewandte Seite zwar aus einer supraleitenden Schicht besteht, diese Schicht jedoch streifenförmig unterbrochen ist. Die Feldlinien werden gemäß dem diamagnetischen Verhalten des Supraleiters jeweils um die supraleitenden Streifen abgelenkt und auf diese Weise nur sehr geringfügig abgeschwächt.

Die erfindungsgemäße Vorrichtung ermöglicht die Verringerung der Erwärmung einer Vakuumkammer durch die weitgehende Vermeidung der Ausbildung von Spiegelströmen in der Wand der Vakuumkammer bzw. der Oberfläche des Magneten, wobei das Magnetfeld jedoch weitgehend ungehindert durch die Vielzahl der supraleitenden Streifen hindurchgeht, und eignet sich daher für die Verwendung in Vakuumkammern, vor allem in Beschleunigern.

Die Erfindung wird im Folgenden anhand eines Ausführungsbeispiels und der Figuren näher erläutert. Hierbei zeigen:
- **Fig. 1**: Vorrichtung mit in einer Reihe angeordneten supraleitenden Streifen in einer Vakuumkammer.
- **Fig. 2**: Vorrichtung mit in einer Reihe angeordneten supraleitenden Streifen auf einem Träger in einer Vakuumkammer.
- **Fig. 3**: Vorrichtung mit in zwei gesonderten Reihen angeordneten supraleitenden Streifen in einer Vakuumkammer.
- **Fig. 4**: Vorrichtung mit in zwei gesonderten Reihen angeordneten supraleitenden Streifen auf einem Träger in einer Vakuumkammer.

**Fig. 1** zeigt eine erfindungsgemäße Vorrichtung, die in Form von in einer Reihe angeordneten supraleitenden Streifen **3, 3'** in einer Vakuumkammer ausgeführt ist. Dadurch wird die Erwärmung des supraleitenden Magneten **2** durch die vom Teilchenstrahl **1** induzierten Spiegelströme verringert, da sich ein Teil der Spiegelströme in einem supraleitenden Material mit dem Widerstand Null bewegt und daher nicht zur Erwärmung beiträgt. Die Feldlinien 5 des Supraleiters werden entsprechend seinem diamagnetischen Verhalten jeweils um die supraleitenden Streifen **3, 3'** abgelenkt und auf diese Weise nur sehr geringfügig in der Größenordnung von 1 % abgeschwächt.

In **Fig. 2** ist eine erfindungsgemäße Vorrichtung, die wie in **Fig. 1** in einer Vakuumkammer in Form von in einer Reihe angeordneten supraleitenden Streifen **3, 3'** auf einem isolierenden Träger **6** ausgeführt ist, dargestellt.

**Fig. 3** zeigt eine erfindungsgemäße Vorrichtung, die in einer Vakuumkammer in Form von in zwei gesonderten Reihen angeordneten supraleitenden Streifen **3, 3'** bzw. **4, 4', 4"** ausgeführt ist.

In **Fig. 4** ist eine erfindungsgemäße Vorrichtung, die wie in **Fig. 3** in einer Vakuumkammer in Form von in zwei gesonderten Reihen angeordneten supraleitenden Streifen **3, 3'** bzw. **4, 4'**, **4",** die sich jeweils auf gegenüber liegenden Seite des isolierenden Trägers **6** befinden, ausgeführt ist, dargestellt.

## Patentansprüche

1. Vorrichtung zur Verringerung der Erwärmung einer Vakuumkammer, die zur Aufnahme eines geladenen Teilchenstrahls (1) vorgesehen ist, wobei auf den Teilchenstrahl (1) ein von einem supraleitenden Magneten (2) ausgehendes Magnetfeld auftrifft, **gekennzeichnet durch** eine Vielzahl von supraleitenden Streifen (3, 3', ...), die zwischen dem geladenen Teilchenstrahl (1) und dem supraleitenden Magneten (2) angeordnet ist.

2. Vorrichtung nach Anspruch 1, wobei die supraleitenden Streifen (3, 3', ...) jeweils parallel zueinander in mindestens einer Reihe angeordnet sind.

3. Vorrichtung nach Anspruch 1 oder 2, wobei die Streifen innerhalb einer Reihe in einem Abstand voneinander, der ihrer Breite entspricht, angeordnet sind.

4. Vorrichtung nach einem der Ansprüche 1 bis 3, wobei die supraleitenden Streifen (3, 3', ...) jeweils parallel zur Strahlrichtung des Teilchenstrahls (1) angeordnet sind.

5. Vorrichtung nach einem der Ansprüche 1 bis 4, wobei die Dicke der supraleitenden Streifen (3, 3', ...) 100 nm bis 1 µm beträgt.

6. Vorrichtung nach einem der Ansprüche 1 bis 5, wobei die Vielzahl der supraleitenden Streifen (3, 3', ...) auf einem Träger (6), der zwischen dem geladenen Teilchenstrahl (1) und dem supraleitenden Magneten (2) angeordnet ist, aufgebracht ist.

7. Vorrichtung nach einem der Ansprüche 1 bis 6, wobei mindestens zwei gesonderte Reihen von supraleitenden Streifen (3, 3', ...; 4, 4', ...), die räumlich gegeneinander versetzt sind, vorgesehen sind.

8. Vorrichtung nach Anspruch 7, wobei zwei gesonderte Reihen von supraleitenden Streifen (3, 3', ...; 4, 4', ...) vorgesehen sind, die jeweils auf einer Seite des Trägers (6), in Bezug zu den Streifen auf der jeweils anderen Seite des Trägers (6) räumlich gegeneinander versetzt, aufgebraucht sind.

9. Vorrichtung nach einem der Ansprüche 6 bis 8, wobei die Dicke des Trägers (6) 10 µm bis 1000 µm beträgt.

10. Vakuumkammer, die zur Aufnahme eines geladenen Teilchenstrahls (1), auf den ein von einem supraleitenden Magneten (2) ausgehendes Magnetfeld auftrifft, vorgesehen ist, umfassend eine Vorrichtung nach einem der Ansprüche 1 bis 9.

## Claims

1. Device for reducing the heating of a vacuum chamber, which is provided to accommodate a charged particle beam (1), wherein a magnetic field emitted by a superconductive magnet (2) impinges on the particle beam (1), **characterised by** a plurality of superconductive strips (3, 3', ... ) which are arranged between the charged particle beam (1) and the superconductive magnet (2).

2. Device according to claim 1, wherein the superconductive strips (3, 3', ...) are in each case arranged parallel to one another in at least one row.

3. Device according to claim 1 or 2, wherein the strips are arranged within a row at a distance from one another which corresponds to their width.

4. Device according to any one of claims 1 to 3, wherein the superconductive strips (3, 3', ... ) are arranged in each case parallel to the beam direction of the particle beam (1).

5. Device according to any one of claims 1 to 4, wherein the thickness of the superconductive strips (3, 3', ...) amounts to 100 nm to 1 µm.

6. Device according to any one of claims 1 to 5, wherein the plurality of superconducting strips (3, 3', ... ) are located on a carrier (6), which is arranged between the charged particle beam (1) and the superconductive magnet (2).

7. Device according to any one of claims 1 to 6, wherein at least two separate rows of superconductive strips (3, 3', ..; 4, 4', ...) are provided, which are spatially offset in relation to one another.

8. Device according to claim 7, wherein two separate rows of superconductive strips (3, 3', ..; 4, 4', ...) are provided, which in each case are located on one side of the carrier (6), spatially offset in relation to the strips on the respective other side of the carrier (6).

9. Device according to any one of claims 6 to 8, wherein the thickness of the carrier (6) is from 10 µm to 1000 µm.

10. Vacuum chamber, which is provided to accommodate a charged particle beam (1) onto which a magnetic field impinges, emitted by a superconductive magnet (2), comprising a device according to one of claims 1 to 9.

## Revendications

1. Dispositif permettant de réduire l'échauffement d'une chambre à vide destinée à recevoir un faisceau de particules chargées (1), un champ magnétique provenant d'un aimant supraconducteur (2) s'exerçant sur le faisceau de particules (1), **caractérisé par** un ensemble de bandes supraconductrices (3, 3', ...) qui sont positionnées entre le faisceau de particules chargées (1) et l'aimant supraconducteur (2).

2. Dispositif conforme à la revendication 1, dans lequel les bandes supraconductrices (3, 3', ...) sont respectivement positionnées parallèlement les unes aux autres selon au moins une rangée.

3. Dispositif conforme à la revendication 1 ou 2, dans lequel dans une rangée les bandes sont écartées les unes des autres d'une distance qui correspond à leur largeur.

4. Dispositif conforme à l'une des revendications 1 à 3, dans lequel les bandes supraconductrices (3, 3',...) sont respectivement positionnées parallèlement à la direction du faisceau de particules (1).

5. Dispositif conforme à l'une des revendications 1 à 4, dans lequel l'épaisseur des bandes supraconductrices (3, 3',...) est de 100 nm à 1 µm.

6. Dispositif conforme à l'une des revendications 1 à 5, dans lequel l'ensemble de bandes supraconductrices (3, 3',...) est appliqué sur un support (6) qui est positionné entre le faisceau de particules chargées (1) et l'aimant supraconducteur (2).

7. Dispositif conforme à l'une des revendications 1 à 6, dans lequel il est prévu au moins deux rangées séparées de bandes supraconductrices (3, 3', ... ; 4, 4', ...) qui sont décalées dans l'espace l'une par rapport à l'autre.

8. Dispositif conforme à la revendication 7 dans lequel il est prévu deux rangées séparées de bandes supraconductrices (3, 3',... ; 4, 4',...) qui sont respectivement appliquées sur une face du support (6) en étant décalées dans l'espace par rapport aux bandes appliquées sur l'autre face respective du support (6).

9. Dispositif conforme à l'une des revendications 6 à 8, dans lequel l'épaisseur du support (6) est de 10 µm à 1000 µm.

10. Chambre à vide destinée à la réception d'un faisceau de particules chargées (1), sur lequel s'exerce un champ magnétique provenant d'un aimant supraconducteur (2), comprenant un dispositif conforme à l'une des revendications 1 à 9.
